# DEMANDE DE BREVET EUROPEEN

(11) **EP 1 312 391 A1**
(43) Date de publication de la demande: **21.05.2003**
(21) Numéro de dépôt: 02354172.5
(22) Date de dépôt: 13.11.2002
(51) Int. Cl.: A62B 1/04, A63B 29/00

(54) **Procédé d'obtention d'un descendeur 8 destiné à l'alpinisme et descendeur 8 ainsi obtenu**

(30) Priorité: 14.11.2001 FR 0114746
(71) Demandeur: Etablissements Contat Freres, 74950 Scionzier (FR)
(72) Inventeur: Contat, Bernard, 74950 Scionzier (FR)
(74) Mandataire: Gasquet, Denis

(57) **Abrégé**

Procédé d'obtention d'un descendeur 8 destiné à l'assurage et la descente en rappel d'un alpiniste constitué par deux zones évidées successives (2, 3) reliées entre elles par une zone amincie (4), caractérisé en ce que le procédé d'obtention consiste à déformer une portion de profilé métallique pour lui donner sa configuration finale ayant sensiblement la forme d'un 8.

## Description

La présente invention concerne un procédé d'obtention d'un descendeur 8 destiné à l'assurage et à la descente en rappel d'un alpiniste avec tous types de cordes.

Les descendeurs 8 sont connus et sont constitués par une pièce métallique formant deux zones évidées successives reliées entre elles par une zone amincie. Avec une telle pièce d'escalade, l'utilisateur y accroche sa corde de rappel pour former une boucle de freinage en passant sa corde dans l'une des zones évidées dans un sens, et la faisant repasser dans cette même zone évidée après avoir fait passer ladite corde derrière les épaulements formés par la zone amincie, la deuxième zone évidée étant destinée à l'accrochage d'un mousqueton disposé à l'extrémité d'une corde de liaison fixée à l'alpiniste.

La réalisation d'un tel descendeur 8, qui est généralement métallique, en acier ou préférentiellement en aluminium, est effectuée par forgeage d'une pièce brute ou encore par moulage, ou usinage.

Ceci nécessite une technique longue et onéreuse car mettant en oeuvre des machines importantes et sophistiquées.

De plus, on observe dans ce type de procédé d'importants déchets de matières.

La présente invention a pour but de remédier à ces inconvénients et concerne, à cet effet, un procédé d'obtention d'un descendeur 8 destiné à l'assurage et la descente en rappel d'un alpiniste avec tous types de cordes et constitué par deux zones évidées successives reliées entre elles par une zone amincie, ladite corde de rappel étant formée en boucle pour traverser l'une des zones évidées dans un sens et s'accrocher dans un sens opposé derrière les épaulements formés par la zone amincie, la deuxième zone évidée étant destinée à l'accrochage d'un mousqueton disposé à l'extrémité d'une corde de liaison fixée à l'alpiniste, caractérisé en ce qu'il consiste à déformer une portion de profilé métallique pour lui donner sa configuration finale ayant sensiblement la forme d'un 8.

Ainsi, le procédé comprend les étapes successives suivantes :

Dans une première étape, on découpe d'une portion droite de profilé dans un profilé métallique filiforme, de longueur correspondant à celle du développé du descendeur à obtenir.

Dans une deuxième étape, on déforme la portion droite de profilé, pour lui donner la conformation finale en forme de 8.

Dans une étape complémentaire, on procède à l'assemblage desdits plans des extrémités du descendeur 8.

L'invention concerne aussi le descendeur obtenu avec le procédé de l'invention.

D'autres caractéristiques et avantages de l'invention se dégageront de la description qui va suivre, en regard des dessins annexés, qui ne sont donnés qu'à titre d'exemples non limitatifs.

La figure 1 illustre un descendeur 8 traditionnel, dans le cadre de son utilisation.

La figure 2 illustre la première étape du procédé.

Les figures 3a, 3b illustrent la deuxième étape du procédé.

La figure 4 illustre une étape complémentaire du procédé.

La figure 5 est une vue similaire à la figure 4, montrant une variante d'exécution.

La figure 6 est une variante de réalisation.

La figure 7 montre le descendeur selon l'invention en cours d'utilisation.

De manière connue, un descendeur 8, portant la référence générale (1), est constitué par une pièce métallique plate formant deux zones évidées successives (2) et (3) reliées entre elles par une zone amincie (4) de manière à permettre à la corde de rappel (5) d'être formée en boucle (6) pour traverser l'une des zones évidées (3) dans un sens et y être repassée dans une autre sens après avoir été passée derrière les épaulements (4a, 4b) formés par la zone amincie (4), c'est-à-dire derrière la deuxième zone évidée (2) qui est, par ailleurs, destinée à l'accrochage d'un mousqueton (7) disposé à l'extrémité d'une corde de liaison (8) fixée à l'utilisateur comme, par exemple, à son harnais.

Selon l'invention, le procédé d'obtention d'un tel descendeur 8 est caractérisé en qu'il est conformé à partir d'une portion d'un profilé métallique. En d'autres termes, le procédé de réalisation consiste à déformer une portion de profilé métallique pour lui donner sa configuration finale ayant sensiblement la forme d'un 8, constitué par deux zones évidées adjacentes (2, 3).

Le procédé d'obtention de l'invention consiste dans la réalisation des étapes suivantes suivantes :
- dans une première étape (figure 2), on découpe d'une portion droite de profilé (10) dans un profilé métallique filiforme, de longueur (L) correspondant à celle du développé du descendeur (1) à obtenir,
- dans une deuxième étape (figure 3a et 3b), on déforme la portion droite de profilé (10) (figure 3a) pour lui donner la conformation finale en forme de 8 (figure 3b); la déformation se fait avantageusement selon un gabarit (30) de dimensions telles à permettre aux plans (11, 12) des extrémités libres de ladite portion de se rejoindre,
- dans une étape complémentaire éventuelle, on procède à l'assemblage desdits plans des extrémités (11, 12) du descendeur 8 (1) de manière fixe et tel que cela est illustré à la figure 4.

Préférentiellement, le descendeur 8 (1) ainsi formé, comprend deux zones évidées (2, 3) de dimensions différentes, à savoir, une première zone évidée (3) et une deuxième zone évidée (2). La première zone (3) est de dimensions plus grandes que la deuxième zone (2) et est destinée au passage des brins (5a, 5b) de la corde (3), tandis que cette dernière passe en boucle derrière ladite deuxième zone (2), cette dernière étant destinée à l'accrochage d'un mousqueton (7) tel que cela est illustré à la figure 7.

Selon un mode de réalisation, l'assemblage des plans d'extrémité (11, 12) du descendeur 8 (1) est effectué par une opération de soudage (13), figure 4.

Selon une variante de réalisation représentée sur la figure 5, l'assemblage des plans d'extrémité (11, 12) du descendeur 8 (1) est effectué par l'intermédiaire d'une pièce mécanique de liaison rapportée (14).

Préférentiellement, le matériau dans lequel est réalisé le descendeur 8 à partir du profilé filiforme est de l'aluminium. La préférence qui est donnée à ce matériau est due à sa grande légèreté et à sa grande résistance.

Egalement préférentiellement, le profilé métallique (10) à partir duquel est réalisé le descendeur 8 est de section circulaire (15).

La section circulaire est préférée pour ses qualités de glissement.

Selon une autre caractéristique de l'invention, les deux zones évidées (2, 3) du descendeur 8 sont séparées au niveau de l'amincissement (4) qu'elles forment, par l'intermédiaire d'un élément de séparation (16).

Cet élément de séparation intermédiaire (16) est destiné à recevoir un marquage de référencement du produit, il peut également servir au marquage d'une norme ou de toutes autres indications.

L'avantage d'effectuer ce marquage sur cet élément réside dans le fait qu'on évite ainsi d'avoir à marquer le descendeur 8 lui-même, ce qui pourrait provoquer une usure de la corde lors du coulissement, du fait des aspérités que cela provoquerait.

L'élément de séparation intermédiaire (16) est fixé de manière permanente ou amovible sur le descendeur proprement dit par tout moyens, tels que soudure, vissage, clipsage, rivetage etc.

Bien entendu, l'invention n'est pas limitée aux modes de réalisations décrits et représentés à titre d'exemples, mais elle comprend aussi tous les équivalents techniques ainsi que leurs combinaisons.

## Revendications

1. Procédé d'obtention d'un descendeur 8 (1) destiné à l'assurage et la descente en rappel d'un alpiniste constitué par deux zones évidées successives (2, 3) reliées entre elles par une zone amincie (4), **caractérisé en ce que** le procédé d'obtention consiste à déformer une portion de profilé métallique pour lui donner sa configuration finale ayant sensiblement la forme d'un 8.

2. Procédé d'obtention d'un descendeur 8 (1) selon la revendication 1, **caractérisé en ce que**, dans une première étape, on découpe d'une portion droite de profilé (10) dans un profilé métallique filiforme, de longueur (L) correspondant à celle du développé du descendeur (1) à obtenir.

3. Procédé d'obtention d'un descendeur 8 (1) selon la revendication 2, **caractérisé en ce que**, dans une deuxième étape, on déforme la portion droite de profilé (10) pour lui donner la conformation finale en forme de 8.

4. Procédé d'obtention d'un descendeur 8 (1) selon la revendication 3, **caractérisé en ce que**, dans une étape complémentaire, on procède à l'assemblage desdits plans des extrémités (11,12) du descendeur 8 (1).

5. Procédé d'obtention d'un descendeur 8 (1) selon l'une quelconque des revendications précédentes, **caractérisé en ce que** le descendeur 8 est formé par deux zones évidées (2, 3) de dimensions différentes, dont la plus grande (3) est destinée au passage des brins (5a, 5b) de la corde (3) et dont la plus petite (2) derrière laquelle passe la boucle (6) de la corde (5) est destinée à l'accrochage d'un mousqueton (7).

6. Procédé selon l'une des revendications 4 ou 5, **caractérisé en ce que** l'assemblage des plans d'extrémité (11, 12) du descendeur 8 (1) est effectué par une opération de soudage (13).

7. Procédé selon l'une des revendications 4 ou 5, **caractérisé en ce que** l'assemblage des plans d'extrémité (11, 12) du descendeur 8 (1) est effectué par l'intermédiaire d'une pièce mécanique de liaison (14) rapportée.

8. Procédé selon l'une quelconque des revendications précédentes, **caractérisé en ce que** le matériau dans lequel est réalisé le descendeur 8 (1) à partir du profilé filiforme est de l'aluminium.

9. Procédé selon l'une quelconque des revendications précédentes, **caractérisé en ce que** le profilé métallique (10) à partir duquel est réalisé le descendeur 8 est de section circulaire (15).

10. Descendeur 8 (1) **caractérisé en ce qu'**il est obtenu selon le procédé des revendications précédentes.
